# EUROPÄISCHE PATENTSCHRIFT

(11) **EP 0 058 781 B1**
(45) Veröffentlichungstag und Bekanntmachung des Hinweises auf die Patenterteilung: **05.06.1985**
(21) Anmeldenummer: 81110768.9
(22) Anmeldetag: 24.12.1981
(51) Int. Cl.: D01G 7/04, D01G 15/92

(54) **Abtragwalze für Faserballen**
Removing cylinder for bales of fibres
Cylindre extracteur pour des balles de matières fibreuses

(30) Priorität: 20.02.1981 CH 1134/81
(43) Veröffentlichungstag der Anmeldung: 01.09.1982
(73) Patentinhaber: MASCHINENFABRIK RIETER AG, CH-8406 Winterthur (CH)
(72) Erfinder: Binder, Rolf, CH-8352 Räterschen (CH); Egloff, David, CH-8360 Eschlikon (CH); Hanselmann, Daniel, CH-8406 Winterthur (CH)

## Beschreibung

Die vorliegende Erfindung bezieht sich auf eine Abtragwalze zum mechanischen Oeffnen und Abtragen von Faserballen durch Losloesen von Faserflocken aus denselben mittels laengs einer rotierbaren Welle an dieser befestigter, kreisringfoermiger Zahnscheiben, welche ueber ihrem aeusseren Umfang mit Zaehnen versehen sind.

Durch die schweizerische Patentschrift Nr. 376.403 ist eine Ballenraspel bekanntgeworden, gemaess welcher rotierende Saegezahnscheiben, die zwischen Roststaeben gegen auf diesen vorbeigefuehrte Faserballen vorstossen, taumelnd, d. h. unter einem von 90 Grad verschiedenen Winkel in bezug auf ihre Rotationsachse, angeordnet sind. Die Scheiben befinden sich auf einer Welle und sind durch Zugbolzen zwischen Distanzstuecken eingepresst.

Es zeigt sich in der Praxis, dass die Faserballen von zum Verspinnen vorgesehenen Fasern, insbesondere solche mit Naturfasern, haeufig . Fremdkoerper (z. B. Metallteile, Steine, usw.) enthalten. Die gegen diese Fremdkoerper stossenden Zaehne der Zahnscheiben werden durch dieselben beschaedigt und dadurch, je nach den vorliegenden Umstaenden, mehr oder weniger rasch unbrauchbar, worauf die Scheibe mit dem beschaedigten Zahn ersetzt werden muss. Ein Nachteil der bekannten Ballenraspel besteht darin, dass zum Ersetzen einer solchen Scheibe die die Scheiben tragende Welle samt den Scheiben, Distanzstuecken und Zugbolzen abmontiert, zerlegt und nach dem Einfuegen der . neuen Scheibe wieder zusammengebaut und eingesetzt werden muss. Das Ersetzen einer Scheibe bedingt somit eine grosse Arbeitsbelastung und einen relativ langen Betriebsunterbruch.

Ausserdem ist wegen der Verwendung von Zugbolzen, welche durch in den Saegezahnschei- - ben vorhandene Oeffnungen gestossen werden, die rotationsmaessige Einstellmoeglichkeit der Scheiben beschraenkt. Als Folge davon kann die Staffelung der Zaehne verschiedener Scheiben nicht beliebig gewaehlt werden.

Diese Nachteile sollen gemaess der vorliegenden Erfindung vermieden werden. Diese ist dadurch gekennzeichnet, dass jede der Zahnscheiben zwei Halbscheiben umfasst, welche im wesentlichen die Form eines halben Kreisringes haben, dass fuer jede Halbscheibe eine ungefaehr halbkreisringfoermige Schale vorgesehen ist, dass jede Halbscheibe in je eine Schale eingegossen ist, und dass die Schalen von sich zu einer Zahnscheibe zusammensetzenden Halbscheiben ringfoermig die Welle umschliessen, loesbar aneinander befestigt und mit der Welle durch einen Pressitz fest verbunden sind.

Gemaess der Erfindung ergibt sich somit der Vorteil, dass die Zahnscheiben rotationsmaessig in jede gewuenschte Position eingestellt werden koennen. Diesbezuegliche Einschraenkungen, welche beispielsweise durch die erwaehnten Zugbolzen oder durch die Benuetzung einer Keilnut verursacht sein koennen, sind vermieden.

Weil es sich gezeigt hat, dass unerwuenschte Vibrationen der Abtragwalze bei geeigneter, rotationsmaessiger Staffelung der Zaehne verschiedener Zahnscheiben vermieden oder wesentlich reduziert werden koennen, weist die erfindungsgemaesse Walze zusaetzlich den Vorteil auf, dass solche Vibrationen auf einfache Weise eliminiert oder stark reduziert werden koennen. Ausserdem erhaelt man die Moeglichkeit, die rotationsmaessige Staffelung der Zaehne fuer eine optimale Arbeitsweise der Abtragwalze in beiden Drehrichtungen derselben einstellen zu koennen.

Das Eingiessen der Halbscheiben in die Schalen erlaubt zudem, innerhalb weiter Grenzen das fuer jeden dieser Teile geeignetste Material zu waehlen. Es ist auf diese Weise z. B. moeglich, das Gewicht der Schalen klein zu halten, indem man diese aus einem leichten Material herstellt, und die Zaehne und/oder Zahnscheibe aus einem Material grosser Haerte herzustellen, um damit fuer diese eine lange Lebensdauer zu erhalten.

Im folgenden sei die Erfindung anhand eines Ausfuehrungsbeispiels und der Figuren der Zeichnung naeher erlaeutert. In der letzteren ist
Figur 1 eine Seitenansicht der Abtragwalze,
Figur 2 ein Querschnitt durch diese laengs der Linie 11-11 von Fig. und
Figur 3 eine Seitenansicht einer Halbscheibe.

Die in Fig. 1 gezeigte Abtragwalze 11 weist eine, auch in Fig. gezeigte, Welle 12 auf. Die letztere ist an ihren beiden Enden in Lagern 13 rotierbar gelagert, welche ihrerseits auf Traegern 14 angebracht sind. Die Welle 12 wird ausserdem durch nicht gezeigte Mittel zur Rotation angetrieben.

Auf der Welle 12 sind Scheiben angebracht. Jede Scheibe umfasst zwei in einer Ebene liegende Halbscheiben 15 und 16. Die Halbscheibe 15 ist in eine Schale 17 und die Halbscheibe 16 in eine Schale 18 eingegossen. Die beiden Schalen 17, 18 umschliessen die Welle 12 ringfoermig, sind jedoch, wie auch die Halbscheiben 15, 16, durch Schlitze 21 voneinander getrennt. Die Schalen 17, 18 sind durch Schrauben 22 loesbar aneinander befestigt, fest an die Welle 12 angepresst und auf diese Weise durch einen Pressitz mit der Welle 12 fest verbunden. Jede der Schalen 17, 18 umfasst einen Mantel 27 (Fig. 2), der, abgesehen von der durch den Schlitz 21 bedingten minimalen Abweichung, die Form eines Halbzylinders hat und auf dessen Innenseite Rippen 23 angebracht sind. Am Ort der Schrauben 22 ist der Mantel 27 mit Einbuchtungen 28 versehen. Die aus je einer Halbscheibe 15, 16 bestehenden Scheiben sind zur Welle 12 senkrecht angeordnet. Sie koennen aber, falls dies erwuenscht ist, auch um einen Winkel a gegen die Welle 12 geneigt sein, wie dies durch die gestrichelt gezeichneten Scheiben 15a und 16a gezeigt ist. Laengs der Welle 12 ist eine Vielzahl solcher Paare von Halbscheiben 15, 16 und Scha-

len 17, 18 vorhanden. Im gezeigten Beispiel liegen die Schalen 17, 18 aneinander an.

In Fig. 3 ist zur weiteren Veranschaulichung noch eine einzelne Halbscheibe 16 gezeigt. Die Halbscheiben 15, 16 haben im wesentlichen die Form eines halben Kreisringes. Sie sind an ihrem aeusseren Umfang mit Zaehnen 24 versehen. Jede der Halbscheiben 15, 16 ist, abgesehen von der durch die Schlitze 21 bedingten Wegnahme, ueber einen halben Kreisring, der sich von ihrem inneren Umfang nach aussen bis zum gedachten Halbkreis 25 (Fig. 3) hin erstreckt, in die zugehoerige Schale eingegossen. In der Fig. 3 faellt der Halbkreis 25 mit der aeusseren Oberflaeche des Mantels 27 der Schale 17 bzw. 18 zusammen.

Im Betrieb der Abtragwalze 11 wird die Welle 12 und werden damit auch die je zwei Halbscheiben 15, 16 umfassenden Scheiben in Rotation versetzt. Dabei werden durch die Zaehne 24 Faserflocken aus dem z. B. auf den Roststaeben 26 angepressten Faserballen herausgerissen. Diese Flocken werden laufend abgesaugt und zur weiteren Verarbeitung weiter befoerdert. Waehrend dieses Oeffnungsprozesses kann der Faserballen z. B. dauernd laengs der Roststaebe 26 hin- und hergeschoben werden, wobei je nach der Richtung des Verschiebens die Rotation der Welle 12 im einen oder im entgegengesetzten Drehsinn erfolgt. Falls sich die Scheiben, wie durch die Halbscheiben 15a und 16a gezeigt ist, in einer Schraeglage befinden, so fuehren sie eine taumelnde. Bewegung aus. Daher wird durch jede Scheibe praktisch der gesamte Bereich zwischen zwei benachbarten Roststaeben 26 erfasst.

Wenn der Fall eintritt, dass durch einen im Faserballen vorhandenen Fremdkoerper ein Zahn 24 einer Halbscheibe 15, 16 beschaedigt wurde, so wird vom entsprechenden Paar von Halbscheiben 15, 16 mit den Schalen 17, 18 durch Loesen der Schrauben 22 die den beschaedigten Zahn. aufweisende Einheit Halbscheibe-Schale von der Welle 12 entfernt und an deren Stelle eine neue Einheit eingesetzt. Dies wird durchgefuehrt, ohne die Welle 12 demontieren und an den anderen sich auf der Welle 12 befindlichen Halbscheiben und Schalen etwas vorkehren zu muessen. Auch bei der normalen Abnuetzung der Scheibenpaare 15, 16 kann in gleicher Weise vorgegangen werden.

Die Moeglichkeit einer Beschaedigung der Zaehne 24 ist wesentlich kleiner, wenn diese aus hartem Material bestehen. Harte Zaehne koennen beispielsweise erhalten werden, indem man Halbscheiben 15, 16 aus Stahl verwendet, welche am Ort der Zaehne 24 gehaertet sind. Gegebenenfalls kann zusaetzlich zu den gehaerteten Zaehnen 24 auch ein an die letzteren angrenzender, halbkreisringfoermiger Bereich der Halbscheiben 15, 16, der sich beispielsweise von den Zaehnen bis zum gedachten Halbkreis 25 (Fig.3) erstreckt, oder die gesamte Halbscheibe gehaertet sein. Falls das Gesamtgewicht der Abtragwalze 11 klein gehalten werden soll, so werden die Schalen 17, 18, wie dies im gezeigten Beispiel der Fall ist, als nicht massive Elemente ausgebildet. Zur Gewichtsverminderung sind sie in einer vorteilhaften Ausfuehrungsform aus Aluminium hergestellt.

Durch das Eingiessen der Halbscheiben 15, 16 in die Schalen 17, 18 ergibt sich der wesentliche Vorteil, dass das Material, aus welchem die Scheiben und Schalen bestehen, weitgehend unabhaengig voneinander gewaehlt werden kann. Insbesondere koennen, wie bereits erwaehnt, die Scheiben aus Stahl und die Schalen aus Aluminium hergestellt sein.

Das Eingiessen der Halbscheiben 15, 16 in die Schalen 17 bzw. 18 erfolgt vorteilhafterweise durch Druck- oder Spritzgiessen. Falls eine besonders feste Verbindung der Halbscheiben mit den Schalen angestrebt wird, so werden an den Halbscheiben diesem Zwecke dienende Ausgestaltungen, wie Bohrungen oder kleine Erhoehungen, vorgesehen. In Fig. 3 sind solche beispielsweise Bohrungen 29 gezeigt.

Es ist ersichtlich, dass die Schalen 17, 18 den Abstaenden benachbarter Roststaebe 26 angepasst sind, d. h. dass deren Ausdehnung in der Laengsrichtung der Welle 12 gleich der Teilung benachbarter Staebe 26 ist. Durch das Anliegen der Schalen aneinander erhaelt man eine zusaetzliche Festigkeit der Walze, so dass ein eventuelles Vorsehen von Distanzstuecken zwischen zusammengefuegten Schalenpaaren 17, 18 8 sich eruebrigt. Die Schalenpaare 17, 18 koennen aber auch in der Laengsrichtung der Welle 12 gegenseitige Abstaende voneinander aufweisen (nicht gezeigt).

Im obersten Teil der Fig. 2 ist mit gestrichelten Linien eine Staffelung von Scheiben gezeigt, bei welcher die Zaehne benachbarter Scheiben um einem Betrag gegeneinander radial gestaffelt sind, der in diesem Fall gleich einem Viertel des Abstandes benachbarter Zaehne 24 einer Scheibe ist.

## Patentansprüche

1. Abtragwalze zum mechanischen Oeffnen von Faserballen durch Losloesen von Faserflocken aus denselben mittels laengs einer rotierbaren Welle an dieser befestigter, kreisringfoermiger Zahnscheiben, welche ueber ihrem aeusseren Umfang mit Zaehnen versehen sind, dadurch gekennzeichnet, dass jede der Zahnscheiben zwei Halbscheiben (15, 16) umfasst. welche im wesentlichen die Form eines halben Kreisringes haben, dass fuer jede Halbscheibe (15, 16) eine ungefaehr halbkreisringfoermige Schale (17, 18) vorgesehen ist, dass jede Halbscheibe (15, 16) in je eine Schale (17, 18) eingegossen ist, und dass die Schalen (17, 18) von sich zu einer Zahnscheibe zusammensetzenden Halbscheiben (15, 16) ringfoermig die Welle (12) umschliessen, loesbar aneinander befestigt und mit der Welle (12) durch einen Pressitz fest verbunden sind.

2. Abtragwalze nach Anspruch 1, dadurch gekennzeichnet, dass mindestens die Zaehne (24) der Halbscheiben (15, 16) und gegebenenfalls ein an die Zaehne (24) angrenzender, ungefaehr halbkreisringfoermiger Bereich der Halbscheiben (15, 16) aus hartem Material, vorzugsweise gehaertetem Stahl, bestehen.

3. Abtragwalze nach Anspruch 1, dadurch gekennzeichnet, dass die Schalen (17, 18) aus einem relativ leichten Material, beispielsweise aus Aluminium, bestehen.

4. Abtragwalze nach Anspruch 1, dadurch gekennzeichnet, dass jede der Schalen (17, 18) einen Mantel (27), der die Form eines ungefaehr halben Kreiszylinders hat und auf dessen Innenflaeche Rippen (23) angebracht sind, umfasst.

5. Abtragwalze nach Anspruch 1, dadurch gekennzeichnet, dass die Schalen (17, 18) aneinanderliegend laengs der Welle angeordnet sind, und dass ihre Stirnseiten in zur Welle (12) senkrechten Ebenen liegen.

6. Abtragwalze nach Anspruch 1, dadurch gekennzeichnet, dass die je zwei Halbscheiben (15, 16) umfassenden Zahnscheiben in einer bezueglich der Welle schraegen Ebene liegen.

7. Abtragwalze nach Anspruch 1, dadurch gekennzeichnet, dass die Schalen (17, 18) von sich zu einer Zahnscheibe zusammensetzenden Halbscheiben (15, 16) mittels einer Schraubenverbindung aneinander befestigt sind.

8. Abtragwalze nach Anspruch 1, dadurch gekennzeichnet, dass jede Halbscheibe (15, 16) ueber einen ungefaehr halbkreisringfoermigen Bereich, der sich von deren innerem Umfang nach aussen ueber einen Teil der Halbscheibe (15, 16) erstreckt, in die zugehoerige Schale (17, 18) eingegossen ist.

9. Abtragwalze nach Anspruch 1, dadurch gekennzeichnet, dass die in je eine Schale (17, 18) eingegossenen Halbscheiben (15, 16) mit dieser mittels Druck- oder Spritzgiesse,ns zusammengebaut sind.

10. Abtragwalze nach Anspruch 1, dadurch ge-_{'} kennzeichnet, dass jede der Halbscheiben (15, 16) mit Ausgestaltungen, wie z. B. Bohrungen und/oder Erhoehungen, versehen ist, welche der Verstaerkung der Verankerung der Schale (17, 18) mit der in diese eingegossenen Halbscheibe (15, 16), dienen.

## Claims

1. Roller for mechanical opening of fibre bales by extraction of fibre flocks therefrom by means of annular toothed discs secured along a rotatable shaft, the discs being provided with teeth on their outer periphery, characterised in that each toothed disc comprises two half-discs (15, 16) which have substantially the form of a half annulus, in that an approximately half-annulus-shaped shell (17, 18) is provided for each half-disc, in that each half-disc (15, 16) is cast in a respective shell (17, 18), and in that the shells (17,18) of half-discs (15, 16) which co-operate to form a toothed disc surround the shaft (12) in a ring-like manner, are releasably connected together and are fixedly secured to the shaft (12) by a press fit.

2. Roller according to claim 1, characterised in that at least the teeth (24) of the half-discs (15,16) and possibly an approximately half-annular- shaped region of the half-discs (15, 16) adjoining the teeth (24) are made of a hard material, preferably hardened steel.

3. Roller according to claim 1, characterised in that the shells (17, 18) are made of a relatively light metal, for example of aluminium.

4. Roller according to claim 1, characterised in that each shell (17, 18) comprises an outer part which has approximately the shape of a half- cylinder with ribs (23) on the internal surface thereof.

5. Roller according to claim 1, characterised in that the shells (17, 18) are arranged adjoining one another along the shaft and in that their end faces lie in planes normal to the shaft (12).

6. Roller according to claim 1, characterised in that the discs each of which comprises two half discs (15,16), lie in a plane inclined relative to the shaft.

7. Roller according to claim 1, characterised in that the shells (17, 18) of half discs (15,16) which co-operate to form a toothed disc are connected together by a screw connection.

8. Roller according to claim 1, characterised in that each half-disc (15, 16) is cast in the associated shell (17, 18) over an approximately half- annular-shaped region which extends from its inner periphery outwardly over a part of the half-disc (15, 16).

9. Roller according to claim 1, characterised in that the half-discs (15, 16) cast in respective shells (17, 18) are assembled therewith by die casting or pressure die casting.

10. Roller according to claim 1, characterised in that each half-disc (15, 16) is provided with shaped parts, for example bores and/or projections, which serve to reinforce the connection of the shell (17, 18) with the half-disc (15, 16) cast therein.

## Revendications

1. Rouleau érosif pour ouvrir mécaniquement les balles de fibres par détachement de flocons de fibres des balles, au moyen de disques dentés fixés le long d'un arbre rotatif, disques dentés en forme de couronne, pourvus de dents sur leurs circonférences extérieures, caractérisé par le fait que chacun des disques dentés comprend deux demi-disques (15, 16) qui principalement ont la forme d'une demi-couronne, que pour chaque demi-disque (15, 16) est prévue une coquille (17, 18) ayant une forme approximative d'une demi-couronne, que chaque demi-disque (15, 16) est coulé dans une coquille (17, 18), et que les coquilles (17, 18) des demi-disques (15,16) qui se rassemblent pour former un disque denté, enveloppent circulairement l'arbre (12), qu'elles sont fixées l'une à l'autre d'une manière détachable et qu'elles sont reliées fixes avec l'arbre (12) par ajustage serré.

2. Rouleau érosif selon revendication 1, caractérisé par le fait que, au moins, les dents (24) des demi-disques (15, 16) et, le cas échéant, une zone des demi-disques (15, 16) ayant une forme approximative d'une demi-couronne et en limite avec les dents (24), sont constituées en matière dure, de préférence en acier durci.

3. Rouleau érosif selon revendication 1, caractérisé par le fait que les coquilles (17, 18) sont constituées en matière relativement légère, par exemple en aluminium.

4. Rouleau érosif selon revendication 1, caractérisé par le fait que chacune des coquilles (17, 18) comprend un manteau (27) qui a la forme d'un demi-cylindre circulaire, et sur la surface intérieure duquel sont appliquées des nervures (23).

5. Rouleau érosif selon revendication 1, caractérisé par le fait que les coquilles (17, 18) sont disposées les unes contre les autres le long de l'arbre et que leurs faces frontales sont situées dans des plans perpendiculaires à l'axe de l'arbre (12).

6. Rouleau érosif selon revendication 1, caractérisé par le fait que les disques dentés comprenant chacun les demi-disques (15, 16) sont situés dans un plan en biais par rapport à l'arbre.

7. Rouleau érosif selon revendication 1, caractérisé par le fait que les coquilles (17,18) de demi-disques (15, 16) qui constituent un disque denté, sont fixées l'une à l'autre à l'aide d'assemblage à vis.

8. Rouleau érosif selon revendication 1, caractérisé par le fait que chaque demi-disque (15, 16) est coulé dans la coquille (17, 18) lui appartenant et ayant à peu près la forme d'une demi-couronne qui s'étend depuis sa circonférence intérieure vers l'extérieur, sur une partie du demi-disque (15, 16).

9. Rouleau érosif selon revendication 1, caractérisé par le fait que les demi-disques (15, 16) coulés chacun dans une coquille (17, 18) sont rassemblés avec celles-ci à l'aide d'un coulage sous pression ou à injection.

10. Rouleau érosif selon revendication 1, caractérisé par le fait que chacun des demi-disques (15,16) possède des formes comme trous et/ou protubérances qui servent à renforcer l'ancrage de la coquille (17, 18) avec le demi-disque (15, 16) coulé dans celle-ci.
